# EUROPÄISCHE PATENTSCHRIFT

(11) **EP 3 080 363 B1**
(45) Veröffentlichungstag und Bekanntmachung des Hinweises auf die Patenterteilung: **24.04.2019**
(21) Anmeldenummer: 14798793.7
(22) Anmeldetag: 12.11.2014
(51) Int. Cl.: E04B 1/62

(54) **WANDELEMENT**
WALL ELEMENT
ÉLÉMENT DE PAROI

(30) Priorität: 11.12.2013 DE 102013020505; 18.03.2014 DE 102014003725
(43) Veröffentlichungstag der Anmeldung: 19.10.2016
(73) Patentinhaber: Schmitz, Burkhard, 10587 Berlin (DE); Zwick, Carola, 10587 Berlin (DE); Zwick, Roland, 10587 Berlin (DE)
(72) Erfinder: Schmitz, Burkhard, 10587 Berlin (DE); Zwick, Carola, 10587 Berlin (DE); Zwick, Roland, 10587 Berlin (DE)
(74) Vertreter: Otten, Roth, Dobler & Partner mbB Patentanwälte
(86) Internationale Anmeldenummer: PCT/EP2014/074305
(87) Internationale Veröffentlichungsnummer: WO 2015/086244

(56) Entgegenhaltungen:
- EP-A2- 2 410 099
- JP-A- H1 072 883

## Beschreibung

Die Erfindung betrifft ein Wandelement gemäß dem Oberbegriff des Anspruchs 1.

Aus der JP 100 72 883 A ist ein Wandelement bekannt, welches eine Filzplatte umfasst, wobei die Filzplatte wenigstens zwei Filzschichten umfasst und wobei wenigstens eine Filzschicht an wenigstens einer Oberseite eine dreidimensionale Struktur aufweist. Die Herstellung eines derartigen Wandelements ist durch den Schneidvorgang technisch aufwändig.

Es ist Aufgabe der Erfindung die Filzschicht fertigungstechnisch einfach zu gestalten.

Diese Aufgabe wird ausgehend von den Merkmalen des Oberbegriffs des Anspruchs 1 durch die kennzeichnenden Merkmale des Anspruchs 1 gelöst. In den Unteransprüchen sind vorteilhafte und zweckmäßige Weiterbildungen angegeben.

Es ist vorgesehen, die Filzplatte mit einer Dicke zwischen 10 mm und 50 mm, vorzugsweise zwischen 20 mm und 40 mm und insbesondere etwa 30 mm auszubilden. Derartig dimensionierte Filzplatten lassen sich gut als Pinwand oder Trennwand verwenden.

Für die gewellte Filzschicht ist die Verwendung einer planen Filzschicht mit einer Stärke zwischen 4 mm und 20 mm, vorzugsweise 6 mm und 15 mm und insbesondere etwa 8 mm vorgesehen, wobei die gewellte Filzschicht durch einen Pressvorgang hergestellt wird. Derartige Filzschicht weisen eine hohe Eigenstabilität auf, welche die Verarbeitung erleichtert, da derartige Filzschichten einfach gehandhabt werden können, ohne dass diese beim Handhaben ungewünschte Knicke bilden.

Zur Verbindung der einzelnen Filzschichten ist es vorgesehen, diese durch ein Verbindungsverfahren unter Verwendung eines Zusatzstoffes, insbesondere durch ein Klebeverfahren unter Verwendung eines Klebstoffes und/oder durch eine zusatzstofffreies Verbindungsverfahren, insbesondere ein Schweißverfahren wie vorzugsweise Ultraschallschweißen oder Vibrationsschweißen zu verbinden. Derartige Verfahren sind mit einfachen technischen Mitteln durchführbar.

Im Sinne der Erfindung wird unter einer gewellten Filzschicht sowohl eine bogenförmig gewellte Filzschicht als auch eine zickzack-förmig gewellte Filzschicht als auch eine im Querschnitt trapezförmig gewellte Filzschicht verstanden, welche insbesondere in einem Umformprozess, insbesondere unter Verwendung eines Prägewerkzeugs insbesondere unter Einwirkung von Wärme hergestellt wird. Hierbei sind im Sinne der Erfindung bei einer im Querschnitt trapezförmig gewellten Filzschicht unter oberen und unteren Scheitellinien obere und untere Scheitelflächen zu verstehen.

Weitere Einzelheiten der Erfindung werden in der Zeichnung anhand von schematisch dargestellten Ausführungsbeispielen beschreiben.

Hierbei zeigt:
Figur 1a und 1b: ein erstes und ein zweites Wandelement.

In der Figur 1a ist ein Wandelement gezeigt, welches aus zwei gewellten Filzschichten, welche als im Querschnitt trapezförmig gewellte Filzschicht ausgebildet ist und deren Scheitellinien durch Scheitelflächen gebildet sind, gebildet ist. Hierbei sind diese so zueinander ausgerichtet, dass diese mit einem Teil ihrer Scheitelflächen deckungsgleich aufeinander ausgerichtet sind, so dass zwischen diesen im Querschnitt sechseckförmige Hohlröhren gebildet werden, welche parallel zueinander verlaufen. Auch hier ist es optional vorgesehen eine weitere Stabilisierung des Wandelements durch zwei plane Filzschichten herbeizuführen, welche als obere und untere Deckschicht aufgebracht werden und im Bereich der Scheitelflächen mit der beschriebenen Struktur verbunden sind.

In der Figur 1b ist ein weiteres Wandelement beschrieben, welches sich von dem in der Figur 1a gezeigten Wandelement dadurch unterscheidet, dass hier zwischen den beiden gewellten Filzschichten eine plane Filzschicht angeordnet ist, welche die Hohlröhren jeweils hälftig teilt.

Auch bei der Ausführungsvariante, welche in der Figur 1b gezeigt ist, ist es optional vorgesehen eine weitere Stabilisierung des Wandelements durch zwei plane Filzschichten herbeizuführen, welche als obere und untere Deckschicht aufgebracht werden und im Bereich der Scheitelflächen mit der beschriebenen Struktur verbunden sind.

## Patentansprüche

1. Wandelement umfassend eine Filzplatte, wobei die Filzplatte wenigstens zwei Filzschichten umfasst und wobei wenigstens eine der Filzschichten an wenigstens einer Oberseite eine dreidimensionale Struktur aufweist, **dadurch gekennzeichnet,**
- **dass** zwei der Filzschichten, welche als zwei im Querschnitt trapezförmige Filzschichten ausgebildet sind, derart abschnittsweise flächig verbunden sind, dass diese miteinander parallel zueinander verlaufende und im Querschnitt sechseckförmige Hohlröhren bilden.

2. Wandelement nach Anspruch 1, **dadurch gekennzeichnet, dass** diese beiden Filzschichten zwischen einer planen Oberschicht und einer planen Unterschicht angeordnet und mit dieser abschnittweise flächig verbunden sind.

3. Wandelement nach Anspruch 1, **dadurch gekennzeichnet, dass** zwischen den im Querschnitt trapezförmigen Filzschichten eine plane Filzschicht angeordnet ist, welche die Hohlröhren hälftig teilt.

4. Wandelement nach Anspruch 1, **dadurch gekennzeichnet, dass** diese beiden Filzschichten zwischen einer planen Oberschicht und einer planen Unterschicht angeordnet und mit dieser abschnittweise flächig verbunden sind und dass zwischen den im Querschnitt trapezförmigen Filzschichten eine plane Filzschicht angeordnet ist, welche die Hohlröhren hälftig teilt.

## Claims

1. Wall element comprising a felt panel, wherein the felt panel comprises at least two felt layers and wherein at least one of the felt layers has a three-dimensional structure on at least one upper side, **characterized**
- **in that** two of the felt layers, which are formed as two cross-sectionally trapezoidal felt layers, are connected in part in a sheet-like manner in such a way that they together form cross-sectionally hexagonal hollow tubes which extend parallel to one another.

2. Wall element according to Claim 1, **characterized in that** these two felt layers are arranged between a planar upper layer and a planar lower layer and are connected to the latter partly in a sheet-like manner.

3. Wall element according to Claim 1, **characterized in that** a planar felt layer, which divides the hollow tubes in half, is arranged between the cross-sectionally trapezoidal felt layers.

4. Wall element according to Claim 1, **characterized in that** these two felt layers are arranged between a planar upper layer and a planar lower layer and are connected to the latter partly in a sheet-like manner, and **in that** a planar felt layer, which divides the hollow tubes in half, is arranged between the cross-sectionally trapezoidal felt layers.

## Revendications

1. Élément de paroi comprenant une plaque de feutre, la plaque de feutre comprenant au moins deux couches de feutre et au moins l'une des couches de feutre présentant, au niveau d'au moins un côté supérieur, une structure tridimensionnelle, **caractérisé en ce que**
- deux des couches de feutre, qui sont réalisées sous forme de deux couches de feutre de section transversale en forme de trapèze, sont connectées à plat par sections de telle sorte que celles-ci forment des tubes creux s'étendant parallèlement les uns aux autres et de section transversale hexagonale.

2. Élément de paroi selon la revendication 1, **caractérisé en ce que** ces deux couches de feutre sont disposées entre une couche supérieure plane et une couche inférieure plane et sont connectées à plat par sections à celle-ci.

3. Élément de paroi selon la revendication 1, **caractérisé en ce qu'**entre les couches de feutre de section transversale en forme de trapèze est disposée une couche de feutre plane qui divise en deux les tubes creux.

4. Élément de paroi selon la revendication 1, **caractérisé en ce que** ces deux couches de feutre sont disposées entre une couche supérieure plane et une couche inférieure plane et sont connectées à plat par sections à celle-ci, et **en ce qu'**entre les couches de feutre de section transversale en forme de trapèze est disposée une couche de feutre plane qui divise en deux les tubes creux.
